# EUROPÄISCHE PATENTSCHRIFT

(11) **EP 3 368 461 B1**
(45) Veröffentlichungstag und Bekanntmachung des Hinweises auf die Patenterteilung: **18.09.2019**
(21) Anmeldenummer: 16787877.6
(22) Anmeldetag: 27.10.2016
(51) Int. Cl.: B66B 15/02

(54) **SICHERUNGSELEMENT FÜR UMLENKEINHEIT**
SAFETY ELEMENT FOR DEFLECTOR UNIT
ELEMENT DE SECURITE POUR UNITE DE DEVIATION

(30) Priorität: 30.10.2015 EP 15192397
(43) Veröffentlichungstag der Anmeldung: 05.09.2018
(73) Patentinhaber: Inventio AG, 6052 Hergiswil (CH)
(72) Erfinder: MOSER, Christof, 6006 Luzern (CH)
(86) Internationale Anmeldenummer: PCT/EP2016/075985
(87) Internationale Veröffentlichungsnummer: WO 2017/072260

(56) Entgegenhaltungen:
- WO-A1-2010/103165
- WO-A1-2013/186092

## Beschreibung

Die Erfindung betrifft eine Aufzugsanlage gemäss dem Oberbegriff von Anspruch 1.

Aufzugsanlagen sind in der Regel in einem Schacht eines Gebäudes eingebaut und dienen dem Transport von Personen oder Gütern. Die in vertikaler Richtung im Schacht bewegbare Kabine wird mit Tragmitteln beispielsweise in Form von Seilen oder Riemen getragen, wobei die Tragmittel zum Bewegen der Kabine mit einem Antrieb verbunden sind. Je nach Ausgestaltung der Aufzugsanlage ist die Kabine und/oder ein mit der Kabine über das Tragmittel verbundenes Gegengewicht über eine oder mehrere Umlenkeinheiten mit dem Tragmittel verbunden. Bei einer 2:1-Aufhängung sind beispielsweise der Kabine eine oder zwei Umlenkeinheiten und dem Gegengewicht eine Umlenkeinheit zugeordnet.

Umlenkeinheiten verfügen über eine oder mehrere Umlenkrollen, die beispielsweise unter Verwendung von Wälzlagern frei drehbar gelagert ist bzw. sind. Die Achse ist an einem Träger, an dem die Kabine oder das Gegengewicht an- oder aufgehängt ist, befestigt. Diese Achsenbefestigung kann bei den für Aufzugsanlagen bekannten Umlenkeinheiten zu Problemen führen. In seltenen Fällen kann es beispielsweise wegen mangelnder oder unterlassener Wartung vorkommen, dass sich die Umlenkrolle nicht mehr frei in Bezug auf die Achse drehen lässt, wodurch hohe Drehmomente zwischen Umlenkrolle und Achse auftreten können. Dies kann sich negativ auf die Achsenbefestigung auswirken. In Extremfällen könnte die Achse aus dem Träger wegwandern, was zu Unfällen führen kann.

Zum Verhindern derartiger Unfälle wurden Umlenkeinheiten mit einer Umlenkrolle und einer an einem Träger befestigten Achse entwickelt, bei welchen in einem ersten Lebenszyklus eine verdrehsichere Lagerung der Achse im Träger sichergestellt ist und bei welchen bei Überschreiten eines bestimmten Drehmoments die Achse in einem zweiten Lebenszyklus drehbar im Träger gelagert ist. Eine gattungsmässig vergleichbare Aufzugsanlage mit einer dem Gegengewicht zugeordneten Umlenkeinheit, die die beschriebene Funktionalität mit den zwei Lebenszyklen aufweist, ist aus der WO 2013/186092 A1 bekannt geworden.

Es ist eine Aufgabe der vorliegenden Erfindung eine Aufzugsanlage zu schaffen, mit der die Betriebssicherheit weiter erhöht werden kann.

Diese Aufgabe wird erfindungsgemäss mit einer Aufzugsanlage mit den Merkmalen des Anspruchs 1 gelöst. Da die Haltemittel zum axialen Sichern der Achse am Träger wenigstens für spezielle Betriebszustände (zum Beispiel nachdem die Anlage unsachgemäss oder nicht gewartet wurde und deswegen die Umlenkrolle plötzlich und unvorhergesehen sich nicht mehr völlig frei drehen lässt) eine Drehung der Achse im Träger möglich ist, kann die Gefahr von Betriebsstörungen oder Unfällen im Vergleich zu Aufzugsanlagen mit konventionellen Umlenkeinheiten erheblich reduziert werden. Mit dieser Anordnung ist gewährleistet, dass ein unbeabsichtigtes Entweichen der Achse aus dem Träger durch axiales Wegwandern bei übermässiger mechanischer Belastung praktisch ausgeschlossen werden kann. Besonders vorteilhaft wird die Achsenanordnung und -befestigung in der dem Gegengewicht zugeordneten Umlenkeinheit eingesetzt. Wenigstens eines der Haltemittel ist dabei für eine drehsichere Lagerung der Achse in einem ersten Lebenszyklus durch ein Drehsicherungsmittel drehfest in Bezug auf den Träger fixiert. Mit einer derartigen Anordnung lässt sich die jeweilige Umlenkeinheit wenigstens im ersten Lebenszyklus in optimaler Weise betreiben. Beispielsweise lässt sich die Umlenkrolle geräuscharm und mit geringem Verschleiss drehen.

Wenigstens eine Umlenkeinheit ist derart ausgeführt, dass bei Überschreiten eines bestimmten Drehmoments zwischen Umlenkrolle und Achse das Drehsicherungsmittel das entsprechende (bzw. das dem Drehsicherungsmittel zugeordnete) Haltemittel freigibt und die Achse in einem zweiten Lebenszyklus drehbar im Träger zwischen den Haltemitteln gelagert ist. Die Lebensdauer der Achsenbefestigung der Umlenkeinheit zeichnet sich somit durch zwei Lebenszyklen aus. Im ersten Lebenszyklus, der in etwa einem Normalzustand entspricht, lässt sich die Achse im Träger nicht drehen. Im darauffolgenden zweiten Lebenszyklus, der in etwa einem Notbetriebs-Zustand entspricht, lässt sich die Achse im Träger drehen, wobei nach wie vor die axiale Sicherung der Achse im Träger sichergestellt ist. Durch die Aufteilung der Lebensdauer in zwei Zyklen lässt sich die Umlenkeinheit auch besser überwachen. Im zweiten Lebenszyklus kann es passieren, dass die Achse durch Abnutzung sich gewissermassen in den Träger frisst und ein mehr oder weniger vertikal verlaufendes Langloch im Träger entsteht. Dieses Phänomen lässt sich einfach beobachten, wodurch das Monitoring der Umlenkeinheit für das Wartungspersonal vereinfacht wird.

Dadurch, dass das oder die Drehsicherungsmittel ein am Träger befestigtes, eine beispielsweise durch Materialwahl oder Formgebung geschaffene Schwächungszone aufweisendes Sicherungselement umfassen, wobei das Sicherungselement für die verdrehsichere Lagerung der Achse im ersten Lebenszyklus die Achse in einer Blockierstellung beaufschlägt und wobei das Sicherungselement derart ausgestaltet ist, dass unter Krafteinwirkung bei Überschreiten eines bestimmten Drehmoments durch Verformung (z.B. durch plastische Deformation) und/oder Zerstörung der Schwächungszone die Blockierstellung der Achse zum Erstellen der drehbaren Lagerung der Achse in Bezug auf den Träger im zweiten Lebenszyklus aufgehoben wird, wird eine besonders vorteilhafte, sichere Umlenkeinheit geschaffen.

Das Sicherungselement kann ein vorzugsweise durch eine Platte gebildeter Körper sein, der beispielsweise über eine Schraube oder auf andere Art und Weise am Träger befestigt sein kann.

Vorzugsweise ist das Sicherungselement derart ausgestaltet und am Träger befestigt, dass das Sicherungselement, nachdem die Blockierstellung unter Krafteinwirkung bei Überschreiten eines bestimmten Drehmoments im zweiten Lebenszyklus im Hinblick auf die drehbare Lagerung der Achse im Träger aufgehoben wurde, am Träger verbleibt. Dadurch kann vermieden werden, dass wegfliegende Teile Beschädigungen verursachen können.

Die Schwächungszone des Sicherungselements kann als Sollbruchstelle ausgebildet sein oder eine Sollbruchstelle enthalten.

Im Sicherungselement kann bevorzugt zum Bilden der Schwächungszone wenigstens ein Steg integriert sein. Dieser Steg oder wenigstens einer der Stege kann dabei besonders bevorzugt als Sollbruchstelle ausgebildet sein.

Das Sicherungselement kann einen Fixierbereich, über den das Sicherungselement am Träger befestigt oder befestigbar ist, und einen Haltebereich, über den die Achse durch das Sicherungselement in der Blockierstellung im ersten Lebenszyklus gehalten oder haltbar ist, aufweisen. Die Schwächungszone kann dabei den Fixierbereich mit dem Haltebereich verbinden. Die Schwächungszone befindet sich somit zwischen Fixierbereich und Haltebereich.

Das Sicherungselement kann einen Fixierbereich, über den das Sicherungselement am Träger befestigt oder befestigbar ist, und einen Haltebereich, über den die Achse durch das Sicherungselement in der Blockierstellung im ersten Lebenszyklus gehalten oder haltbar ist, aufweisen; wobei der Fixierbereich und der Haltebereich durch den wenigstens einen Steg verbunden ist. Das Sicherungselement ist vorzugsweise als monolithischer Körper ausgestaltet.

Der Fixierbereich kann die Form eines Rings aufweisen. Bei Verwendung von Schrauben für die Befestigung des Sicherungselements an den Träger kann der ringförmige Fixierbereich eine Wirkfläche bilden, die vom Schraubenkopf oder einer Schraubenmutter klemmend beaufschlagt oder beaufschlagbar ist.

Vorteilhaft ist es, wenn das Sicherungselement wenigstens zwei Stege aufweist. Besonders bevorzugt sind dabei zwei Stege vorgesehen. In dieser Ausführung kann zum Beispiel sichergestellt werden, dass das Sicherungselement auch im zweiten Lebenszyklus, nachdem die Blockierstellung der Achse aufgehoben wurde, am Träger verbleibt, da bei Überschreiten des vorbestimmten Drehmoments nur einer der beiden Stege bricht oder abgetrennt wird, während der andere Steg zwar eine plastische Deformierung erfährt, jedoch ansonsten unversehrt bleibt. Das Sicherungselement kann für besondere Anwendungsfälle aber auch mehr als zwei Stege aufweisen. Das Sicherungselement mit den mehreren Stegen kann dabei eine sternförmige Anordnung der Stege aufweisen.

Der innere, ringförmige Fixierbereich kann durch radial und vorzugsweise gerade verlaufende Stege mit dem äusseren Haltebereich verbunden sein. Dadurch kann sich eine sternförmige Anordnung ergeben. Es sind aber auch andere Steg-Geometrien vorstellbar. So könnten die Stege einen schlangenlinienförmigen oder zickzackförmigen Verlauf aufweisen. Auch eine Spiralform ist denkbar, wobei für diesen Fall ein Steg oder zum Bilden einer Doppelspirale zwei Stege vorzusehen wäre.

Die Stege können eine über die gesamte Steglänge gleichbleibende Stegbreite aufweisen. Es kann jedoch vorteilhaft sein, wenn die Stege wenigstens in Bezug auf eine Draufsicht radial nach innen verjüngend ausgebildet sind. Zum Beispiel kann der jeweilige Steg eine Trapezform aufweisen.

Weiter kann es vorteilhaft sein, wenn der Haltebereich eine im Wesentlichen viereckige Aussenkontur aufweist. Dieses Sicherungselement könnte aus einer viereckigen Metallplatte einfach hergestellt werden. Ein derartiges Sicherungselement könnte daher auch als "Bruchplatte" bezeichnet werden.

Das Haltemittel kann auf einer Seite durch einen an der Achse angeformten Achsenkopf zum Bilden eines schulterartigen Anschlags gebildet sein. Die Achse mit dem Achsenkopf ist vorzugsweise monolithisch ausgeführt und besteht beispielsweise aus einem metallischen Werkstoff. Die Achse kann ein im Wesentlichen rotationssymmetrischer Achsenkörper aus Stahl sein. Die Achse weist in dieser Ausführungsvariante somit eine pilzförmige Konfiguration auf, wobei die Achse den erwähnten Achsenkopf ("Pilzschirm") bildet, an den in axialer Richtung ein Achsenstiel anschliesst. Der Achsenkopf ist im Wesentlichen zylindrisch ausgebildet und weist einen grösseren Durchmesser als der Achsenstiel auf. Ein derart starr mit der Achse verbundenes Haltemittel führt zu einer besonders grossen Stabilität der Achsenbefestigung. Der Achsenkopf kann einfach derart dimensioniert werden, dass ein Abbrechen oder eine andere Zerstörung des Achsenkopfs auch bei ausserordentlich starken mechanischen Beanspruchungen während des Betriebs des Aufzugs praktisch unmöglich ist. Die Achsenanordnung mit dem pilzförmigen Achsenkörper ist im Übrigen einfach in der Handhabung und ermöglicht eine einfache und schnelle Montage und Demontage.

Die drehsichere Lagerung der Achse lässt sich dadurch erreichen, indem wenigstens eines der Haltemittel, wie etwa der vorerwähnte Achsenkopf einen vorzugsweise durch eine plane Fläche vorgegebenen Verdrehsicherungsabschnitt aufweist, der sich an einem am Träger befestigten Sicherungselement abstützt. Der Verdrehsicherungsabschnitt kann im Umfangsbereich des Achsenkopfes angeordnet sein. Wenn der Achsenkopf beispielsweise eine zylindrische Aussenform aufweist, kann der Verdrehsicherungsabschnitt durch Anfasen der zylindrischen Umfangsfläche auf einfache Art und Weise gebildet werden. Anstelle eines durch Anfasen geschaffenen Verdrehsicherungsabschnitts kann der Achsenkopf auch einen in radialer Richtung wegragenden Verdrehsicherungsabschnitt aufweisen, der beispielsweise mittels einer Schraubverbindung am Träger befestigt ist.

Weiter kann es vorteilhaft sein, wenn das Haltemittel auf wenigstens einer Seite durch ein separates Bauteil gebildet wird. Besonders vorteilhaft ist dabei, wenn auf einer Seite der Achse das Haltemittel durch den vorgängig beschriebenen Achsenkopf und auf der gegenüberliegenden Seite das Haltemittel durch das separate Bauteil gebildet wird. Eine einfache Montage und Demontage der Umlenkeinheit ist auf diese Weise gewährleistet.

Weitere Einzelmerkmale und Vorteile der Erfindung ergeben sich aus der nachfolgenden Beschreibung eines Ausführungsbeispiels und aus den Zeichnungen. Es zeigen:
- Figur 1: eine vereinfachte Darstellung einer Aufzugsanlage in einer Seitenansicht,
- Figur 2: einen Ausschnitt eines Querschnitts durch eine Umlenkeinheit der Aufzugsanlage gemäss Figur 1,
- Figur 3: eine perspektivische Ansicht einer Seite der Umlenkeinheit aus Figur 2 in einer teilweisen Explosionsdarstellung,
- Figur 4: die andere Seite der Umlenkeinheit aus Figur 2,
- Figur 5: eine perspektivische Explosionsdarstellung der Achsenanordnung für die Umlenkeinheit gemäss Figur 2,
- Figur 6: ein Sicherungselement für die verdrehsichere Lagerung der Achse der Umlenkeinheit gemäss Figur 2, und
- Figur 7: das Sicherungselement aus Figur 6 nach der Krafteinwirkung durch Überschreiten des bestimmten Drehmoments zwischen Umlenkrolle und Achse der Umlenkeinheit.

Figur 1 zeigt eine insgesamt mit 1 bezeichnete Aufzugsanlage in einer stark vereinfachten und schematisierten Darstellung. Die Aufzugsanlage (bzw. kurz der Aufzug) 1 weist eine in einem Aufzugsschacht 3 vertikal auf und ab bewegbare Kabine 2 zum Transport von Personen oder Gütern auf. Tragmittel 5 zum Tragen der Kabine 2 und eines Gegengewichts 4 können ein Seil oder mehrere Seile sein. Selbstverständlich sind aber auch andere Tragmittel beispielsweise in Form von Riemen denkbar. Die Kabine 2 und das Gegengewicht 4 sind jeweils über Umlenkeinheiten 7, 8, 9 mit dem Tragmittel 5 verbunden. Zum Bewegen der Kabine 2 und des Gegengewichts 4 wird ein Antrieb 6, beispielsweise ein Treibscheiben-Antrieb, eingesetzt, der beispielhaft in einem separaten Maschinenraum im Bereich des Schachtkopfs angeordnet ist. Die nachfolgend im Detail näher beschriebenen speziellen Umlenkeinheiten wären selbstverständlich auch für andere Aufzüge und insbesondere auch für sogenannte maschinenraumlose Aufzüge geeignet. Die in Figur 1 dargestellte Aufzugsanlage 1 ist in einer 2:1-Aufhängungs-Konfiguration ausgeführt. Selbstverständlich wären aber auch andere Aufhängungsvarianten (z.B. 4:1) denkbar. Weiterhin könnten anstatt der in Figur 1 gezeigten Unterschlingung der Kabine 2 eine Umlenkeinheit auch im Bereich des Kabinendachs angeordnet sein.

Technische Details zum Aufbau einer Umlenkeinheit sind aus Figur 2 sowie aus den Figuren 3 bis 5 ersichtlich. Figur 2 zeigt den Bereich der Drehachse der dem Gegengewicht zugeordneten Umlenkeinheit 9, an der über den Träger 13 das (hier nicht dargestellte) Gegengewicht aufgehängt ist. Die hier dargestellte Umlenkeinheit 9 könnte aber auch der Kabine 2 zugeordnet sein (7, 8; vgl. Fig.l) oder sogar an einem anderen Ort in der Aufzugsanlage 1 angeordnet sein. Die Umlenkeinheit 9 umfasst eine Umlenkrolle 11, an deren Umfang das (hier nicht dargestellte) Tragmittel geführt und umgelenkt wird. Die Umlenkrolle 11 ist über ein Lager 12 mit einer Achse 10 verbunden und frei drehbar auf der Achse 10 gelagert. Das Lager 12 kann zum Beispiel je nach Anforderung ein oder mehrere Wälzlager enthalten. Die Achse 10 ist an einem Träger 13 befestigt. Der Träger 13 ist mit dem (nicht dargestellten) Gegengewicht verbunden. Der Träger 13 weist zwei einander gegenüberliegende Wände 25 und 26 auf, die jeweils mit einer Lageraufnahme versehen sind, durch die die Achse 10 durchgeführt ist. Die Achse 10 ist in axialer Richtung auf beiden Seiten gesichert. Auf einer Seite wird das Haltemittel zum axialen Sichern der Achse am Träger 13 durch einen an der Achse 10 angeformten Achsenkopf 15 gebildet, der einen schulterartigen Anschlag vorgibt. Auf der gegenüberliegenden Seite wird die axiale Sicherung durch ein an die Achse angebrachtes Halteteil 14 erreicht. Zum Sichern des Halteteils 14 in der gezeigten Position dient das mit 20 bezeichnete Sicherungsteil.

Die Achse 10 ist drehfest mit den Trägern 13 verbunden, wobei die Verdrehsicherung lediglich auf einer Seite der Achse angreift. Diese Verdrehsicherung stellt das mit 16 bezeichnete Sicherungselement sicher, das an den Träger 13 angeschraubt ist. Der Achsenkopf 15 weist einen durch eine plane Fläche vorgegebenen Verdrehsicherungsabschnitt 21 auf, der sich am Sicherungselement 16 abstützt. Das Sicherungselement 16 ist am Träger 13 über eine Schraubverbindung befestigt.

Aus Figur 3 geht unter anderem hervor, dass das Halteteil 14 hufeisenförmig ausgestaltet ist. Das hufeisenförmige Halteteil 14 weist einander gegenüberliegende, parallele Flanken 18 auf, die mit komplementären Formschlussabschnitten 19 zusammenwirken und so eine drehfeste Fixierung des Halteteils 14 in fertig zusammengesetzter Position gewährleisten. In eingesetzter Position umgibt das Halteteil 14 die Achse 10 in Bezug auf die durch die Achse vorgegebene radiale Richtung. Das Halteteil 14 ist mit als Gewindebohrungen ausgestalteten Aufnahmen für Befestigungsschrauben 23 versehen. Das Sicherungsteil 20 ist ringförmig ausgestaltet und enthält vier zu den Gewindebohrungen 27 korrespondierende Durchgangslöcher 28, durch die die Schrauben 23 einführbar sind.

Wie Figur 4 zeigt, wird das Sicherungselement 16 durch einen plattenartigen Körper gebildet. Anstatt der dargestellten in einer Draufsicht viereckigen Platte könnten auch andere Formen für das Bauteil 16 gewählt werden. Zu beachten ist, dass das Sicherungselement 16 auf der mit 38 bezeichneten Seite eine Kante oder Abschnitt verfügt, der mit dem Verdrehsicherungsabschnitt 21 der Achse 10 zusammenwirkt und an diesem aufliegt. Das Sicherungselement 16 weist ein Loch 30 auf, durch das die Schraube 17 einführbar und dann in die Gewindebohrung in der Wand 26 des Trägers 13 einschraubbar ist. Der im Wesentlichen zylindrisch ausgebildete Achsenkopf weist eine durch eine Anfasung geschaffenen Verdrehsicherungsabschnitt 21 auf. Der Verdrehsicherungsabschnitt 21 stützt sich am Sicherungselement 16 ab und bewirkt so die Drehsicherung der Achse 10. Das Sicherungselement 16 befindet sich in Figur 4 in einer Blockierstellung. Die Befestigungsschraube 17 weist einen Schraubenkopf 31 und einen daran anschliessenden, mit einem Gewinde versehenen Schraubenschaft 32 auf. Weiterhin ist eine Unterlagscheibe 33 erkennbar, die nach Anschrauben der Befestigungsschraube 17 auf einem ringförmigen Fixierbereich 34 des Sicherungselement 16 liegt. Der ringförmige Fixierbereich 34 bildet damit eine Wirkfläche, die vom Schraubenkopf 31 klemmend beaufschlagbar ist. Es ist selbstverständlich vorstellbar die Schraubverbindung derart auszugestalten, dass auf die Unterlagscheibe 33 verzichtet werden kann.

Wenn unter Einwirkung von zu hohen Scherkräften, zum Beispiel wenn die Umlenkrolle 11 plötzlich und unvorhergesehen sich nicht mehr drehen lässt und ein bestimmtes Drehmoment zwischen Umlenkrolle 11 und Achse 10 überschritten wird, wird das Sicherungselement 16 gestaucht. Bei dieser Stauchung wird die mit 38 bezeichnete obere, dem Verdrehsicherungsabschnitt 21 zugewandte Seite 38 des Sicherungselements 16 dauerhaft nach unten gedrückt, wodurch die Blockierstellung aufgehoben wird. Das Sicherungselement 16 ist danach plastisch deformiert und teilweise zerstört (vgl. nachfolgende Fig. 7).

Das Sicherungselement 16 weist für diesen speziellen Zweck zwei als Sollbruchstellen ausgestaltete Stege 35 auf. Betreffend Details zur genauen Ausgestaltung des Sicherungselements 16 wird auf die Figuren 6 und 7 verwiesen. Das erwähnte Drehmoment kann durch Materialwahl, Dimensionierung sowie durch Formgebung, insbesondere den Steg-geometrien, des Sicherungselements 16 präzise eingestellt werden. Die Schraube 17 bleibt auch unter übergrosser mechanischer Einwirkung unversehrt, wodurch das Sicherungselement 16 zusammen mit der Schraube 17 in jedem Fall am Träger 13 verbleibt. Die Schraube 17 stellt damit ersichtlicherweise kein Sollbruchelement dar.

Dank der beiden seitlichen Haltemittel, d.h. dem Achsenkopf 15 auf der einen Seite und dem in einer Nut 22 der Achse 10 aufgenommenen Halteteil 14 auf der anderen Seite ist die Achse 10 nach wie vor gegen eine unerwünschte Bewegung in axialer Richtung gesichert. Wenn das Wartungspersonal die sich im Träger 13 drehende Achse 10 entdeckt, kann es Reparatur oder Instandsetzungs-Massnahmen ergreifen. Nach der Freigabe der Verdrehsicherung ist die Achse 10 also in einem zweiten Lebenszyklus der Umlenkeinheit drehbar im Träger 13 aufgenommen. Tests haben gezeigt, dass die rotierende Achse 10 sich nach einiger Zeit durch Abnutzung gewissermassen in den Träger 13 fressen kann und ein mehr oder weniger vertikal verlaufendes Langloch im Träger entsteht. Dank der speziellen Achsenanordnung ist allerdings jederzeit eine axiale Sicherung gewährleistet, so dass die Achse 10 nicht aus dem Träger 13 fallen oder wegwandern kann. Das gegebenenfalls entstandene Langloch lässt auch ein einfaches Monitoring der Umlenkeinheit zu.

Anstelle des in Figur 4 gezeigten durch Anfasen geschaffenen Verdrehsicherungsabschnitts 21 könnte der Achsenkopf 15 auch einen in radialer Richtung wegragenden Verdrehsicherungsabschnitt oder eine spezielle Formgebung im Umfangsbereich aufweisen. Es wäre sogar auch vorstellbar, den Plattenkörper des Sicherheitselements 16 an den Achsenkopf 15 anzuschweissen.

Figur 5 zeigt die einzelnen Komponenten der Achsenanordnung enthaltend die Achse 10 mit dem an der Achse angeformten Achsenkopf 15, dem als Platte ausgestalteten Sicherungselement 16, dem Halteteil 14 und dem Sicherungsteil 20. Die Achse 10 ist ersichtlicherweise pilzförmig ausgestaltet, wobei der Achsenkopf 15 den "Pilzschirm" bildet. Der an den Achsenkopf in axialer Richtung anschliessende Achsenstiel 24 weist gegenüber dem Durchmesser D2 des Achsenkopfes 15 einen kleineren Durchmesser D1 auf. Der Achsenstiel 24 ist in entsprechende Lageraufnahmen des Trägers einpassbar.

Figur 6 zeigt eine Draufsicht auf ein Sicherungselement 16 im ursprünglichen Zustand. In dieser Form wird das Sicherungselement 16 in der jeweiligen Umlenkeinheit verbaut und sorgt für die vorgängig beschriebene Drehsicherung der Achse 10. Das Sicherungselement 16 weist zwei durch kreisbogenförmige Ausnehmungen 36 geschaffene Stege 35 auf. Die Ausnehmungen 36 und das Durchgangsloch 30 in Form einer Bohrung können beispielsweise durch spanabhebende Verfahren einfach geschaffen werden. Als Rohling für das Sicherungselement 16 könnte eine volle, viereckige Metallplatte (z.B. aus Stahl) verwendet werden.

Das Sicherungselement 16 weist einen inneren, ringförmigen Fixierbereich 34 und einen äusseren Haltebereich 37 mit einer viereckigen Aussenkontur auf. Der innere, ringförmige Fixierbereich 34 ist über die beiden Stege 35 mit dem äusseren Haltebereich 37 verbunden. Der ringförmige Fixierbereich 34 dient zur Befestigung des Sicherungselements 16 am (hier nicht dargestellten) Träger 13 der Umlenkeinheit. Dabei bildet der ringförmige Fixierbereich 34 eine Wirkfläche, die vom Schraubenkopf (31) der Befestigungsschraube (17) klemmend beaufschlagbar ist (vgl. Fig. 4). Die (hier ebenfalls nicht dargestellte) Achse ist über den Haltebereich 37 in der Blockierstellung für eine verdrehsichere Lagerung der Achse im ersten Lebenszyklus gehalten. Die Stege 35 verlaufen ausgehend vom ringförmigen Fixierbereich 34 in radialer Richtung nach aussen zum äusseren Haltebereich 37. Die Stege 35 sind in der Draufsicht radial nach innen verjüngend ausgebildet, wobei sie wie ein Trapez geformt sind.

Unter Krafteinwirkung bei Überschreiten des vorbestimmten Drehmoments der Achse wird das Sicherungselement 16 wie folgt verändert: Die Seite 38 des Sicherungselements 16 wird durch die sich drehende Achse nach unten gedrückt und bewirkt eine Verformung und teilweise Zerstörung des Sicherungselements 16. Ein derart verändertes Sicherungselement 16 ist in Figur 7 gezeigt. Beim nach unten Drücken der Seite 38 wurde ersichtlicherweise einer der Stege gebrochen; während der andere Steg 35 zwar plastisch deformiert wurde, jedoch ansonsten unversehrt bleibt. Ein Reststeg des gebrochenen Stegs ist mit 35' bezeichnet. Das aus einer viereckigen Metallplatte gebildete Sicherungselement 16 könnte folglich auch als "Bruchplatte" bezeichnet werden. Dank des in Figur 7 beispielhaft linken Stegs 35, der im Gegensatz zum anderen Steg keine Trennung erfährt, kann sichergestellt werden, dass das Sicherungselement 16 am Träger 13 verbleibt. Figur 7 betrifft den zweiten Lebenszyklus, in dem die Achse 10 drehbar im Träger 13 gelagert ist.

Das erfindungsgemässe Sicherungselement könnte im Gegensatz zum Ausführungsbeispiel gemäss Figur 6 auch nur einen Steg oder mehr als zwei Stege aufweisen. Bei einem mehr als zwei Stege aufweisendes Sicherungselement wären die Stege vorzugsweise in einer Sternform anzuordnen. Zum Vorgeben einer definierten Sollbruchstelle kann im jeweiligen Steg eine Einbuchtung, eine Engstelle oder allenfalls eine Perforationslinie angeordnet sein.

Alternativ zu den Stegen könnte das Sicherungselement auch andere Schwächungszonen aufweisen, die zum Aufheben der Blockierstellung der Achse im Hinblick auf den erwünschten zweiten Lebenszyklus verformbar und/oder zerstörbar sind, aufweisen. Die Schwächungszone könnte beispielsweise durch ein plastisch deformierbares Material, beispielsweise einem knautschbaren Kunststoffmaterial gebildet werden, das bei übermässiger Krafteinwirkung plastisch verformt wird.

## Patentansprüche

1. Aufzugsanlage mit einer Kabine (2), einem Gegengewicht (4) und einem Tragmittel (5) zum Tragen der Kabine (2) und des Gegengewichts (4), wobei die Kabine (2) und/oder das Gegengewicht (4) jeweils über wenigstens eine Umlenkeinheit (7, 8, 9) mit dem Tragmittel (5) verbunden ist, wobei die wenigstens eine Umlenkeinheit (7, 8, 9) wenigstens eine Umlenkrolle (11) und eine an einem Träger (13) befestigte Achse (10), auf der die wenigstens eine Umlenkrolle (11) frei drehbar gelagert ist, aufweist, wobei auf beiden Seiten der Achse (10) Haltemittel (14, 15) vorgesehen sind, zwischen welchen der Träger (13) aufgenommen ist und welche eine Drehung der Achse (10) in Bezug zum Träger (13) zulassen, wobei wenigstens eines der Haltemittel (14, 15) für eine verdrehsichere Lagerung der Achse (10) in einem ersten Lebenszyklus durch ein Drehsicherungsmittel (16, 17, 21) drehfest fixiert ist und wobei die wenigstens eine Umlenkeinheit (7, 8, 9) derart ausgeführt ist, dass bei Überschreiten eines bestimmten Drehmoments zwischen Umlenkrolle (11) und Achse (10) das Drehsicherungsmittel das zugeordnete Haltemittel (15) freigeben und die Achse (10) in einem zweiten Lebenszyklus drehbar im Träger (13) gelagert ist, **dadurch gekennzeichnet, dass** das Drehsicherungsmittel ein am Träger (13) befestigtes, eine Schwächungszone aufweisendes Sicherungselement (16) umfasst, wobei das Sicherungselement (16) für die verdrehsichere Lagerung der Achse (10) im ersten Lebenszyklus die Achse (10) in einer Blockierstellung beaufschlägt und wobei das Sicherungselement (16) derart ausgestaltet ist, dass unter Krafteinwirkung bei Überschreiten eines bestimmten Drehmoments durch Verformung und/oder Zerstörung der Schwächungszone die Blockierstellung der Achse (10) im zweiten Lebenszyklus aufgehoben wird.

2. Aufzugsanlage nach Anspruch 1, **dadurch gekennzeichnet, dass** das Sicherungselement (16) ein vorzugsweise durch eine Platte gebildeter Körper ist.

3. Aufzugsanlage nach Anspruch 1 oder 2, **dadurch gekennzeichnet, dass** das Sicherungselement (16) über eine Schraube (17) am Träger (13) befestigt ist.

4. Aufzugsanlage nach einem der Ansprüche 1 bis 3, **dadurch gekennzeichnet, dass** das Sicherungselement (16) derart ausgestaltet und im ersten Lebenszyklus am Träger (13) befestigt ist, dass das Sicherungselement (16) nach Aufhebung der Blockierstellung im zweiten Lebenszyklus am Träger (13) verbleibt.

5. Aufzugsanlage nach einem der Ansprüche 1 bis 4, **dadurch gekennzeichnet, dass** die Schwächungszone des Sicherungselements (16) als Sollbruchstelle ausgebildet ist oder eine Sollbruchstelle enthält.

6. Aufzugsanlage nach einem der Ansprüche 1 bis 5, **dadurch gekennzeichnet, dass** im Sicherungselement (16) wenigstens ein Steg (35) integriert ist.

7. Aufzugsanlage nach Anspruch 6, **dadurch gekennzeichnet, dass** der Steg (35) als Sollbruchstelle ausgebildet ist.

8. Aufzugsanlage nach Anspruch 6 oder 7, **dadurch gekennzeichnet, dass** das Sicherungselement (16) einen Fixierbereich (34), über den das Sicherungselement (16) am Träger (13) befestigt oder befestigbar ist, und einen Haltebereich (37), über den die Achse (10) durch das Sicherungselement (16) in der Blockierstellung im ersten Lebenszyklus gehalten oder haltbar ist, umfasst, und dass die Schwächungszone den Fixierbereich (34) mit dem Haltebereich (37) verbindet.

9. Aufzugsanlage nach einem der Ansprüche 6 bis 8, **dadurch gekennzeichnet, dass** das Sicherungselement (16) einen Fixierbereich (34), über den das Sicherungselement (16) am Träger (13) befestigt oder befestigbar ist, und einen Haltebereich (37), über den die Achse (10) durch das Sicherungselement (16) in der Blockierstellung im ersten Lebenszyklus gehalten oder haltbar ist, umfasst, wobei der Fixierbereich (34), und der Haltebereich (37) durch den wenigstens einen Steg (34) verbunden sind.

10. Aufzugsanlage nach Anspruch 8 oder 9, **dadurch gekennzeichnet, dass** der Fixierbereich (34) in einer Draufsicht die Form eines Rings aufweist.

11. Aufzugsanlage nach einem der Ansprüche 8 bis 10, **dadurch gekennzeichnet, dass** der Fixierbereich ein innerer, ringförmiger Fixierbereich (34) ist und dass der Haltebereich (37) den Fixierbereich (34) aussen umgibt.

12. Aufzugsanlage nach einem der Ansprüche 6 bis 11, **dadurch gekennzeichnet, dass** das Sicherungselement (16) wenigstens zwei Stege (35) aufweist.

13. Aufzugsanlage nach Anspruch 11 und einem der Ansprüche 8 bis 12, **dadurch gekennzeichnet, dass** der innere, ringförmige Fixierbereich (34) durch radial und vorzugsweise gerade verlaufende Stege (35) mit dem äusseren Haltebereich (37) verbunden ist.

14. Aufzugsanlage nach einem der Ansprüche 6 bis 13, **dadurch gekennzeichnet, dass** die Stege (35) radial nach innen verjüngend ausgebildet sind.

15. Aufzugsanlage nach einem der Ansprüche 8 bis 14, **dadurch gekennzeichnet, dass** der Haltebereich (37) eine im Wesentlichen viereckige Aussenkontur aufweist.

16. Aufzugsanlage nach einem der Ansprüche 1 bis 15, **dadurch gekennzeichnet, dass** das zu Drehsicherung vorgesehene Haltemittel (15) einen vorzugsweise durch eine plane Fläche vorgegebenen Verdrehsicherungsabschnitt (21) aufweist, der sich an dem Träger (13) befestigten Sicherungselement (16) abstützt.

## Claims

1. Elevator installation comprising a car (2), a counterweight (4) and a support means (5) for supporting the car (2) and the counterweight (4), the car (2) and/or the counterweight (4) each being connected to the support means (5) via at least one deflection unit (7, 8, 9), the at least one deflection unit (7, 8, 9) having at least one deflection roller (11) and an axle (10) fastened to a carrier (13), on which axle the at least one deflection roller (11) is freely rotatably mounted, holding means (14, 15) being provided on both sides of the axle (10), between which means the carrier (13) is held and which permit rotation of the axle (10) with respect to the carrier (13), at least one of the holding means (14, 15) being non-rotatably secured by an anti-rotation means (16, 17, 21) for an anti-rotational mounting of the axle (10) in a first life cycle and at least one deflection unit (7, 8, 9) being designed in such a way that, when a specific torque between the deflection roller (11) and axle (10) is exceeded, the anti-rotation means releases the associated holding means (15) and the axle (10) is rotatably mounted in the carrier (13) in a second life cycle, **characterized in that** the anti-rotation means comprises a securing element (16) which has a weakened zone and is fastened to the carrier (13), the securing element (16) acting on the axle (10) in a blocking position in the first life cycle for the anti-rotational mounting of the axle (10), and the securing element (16) being designed in such a way that, when a specific torque is exceeded, the blocking position of the axle (10) in the second life cycle is forcibly canceled by means of deformation and/or destruction of the weakened zone.

2. Elevator installation according to claim 1, **characterized in that** the securing element (16) is a body preferably formed by a plate.

3. Elevator installation according to either claim 1 or claim 2, **characterized in that** the securing element (16) is fastened to the carrier (13) by means of a screw (17).

4. Elevator installation according to any of claims 1 to 3, **characterized in that** the securing element (16) is designed in such a way and fastened to the carrier (13) in the first life cycle that the securing element (16) remains on the carrier (13) in the second life cycle after the blocking position has been canceled.

5. Elevator installation according to any of claims 1 to 4, **characterized in that** the weakened zone of the securing element (16) is designed as a predetermined breaking point or contains a predetermined breaking point.

6. Elevator installation according to any of claims 1 to 5, **characterized in that** at least one bridge (35) is integrated in the securing element (16).

7. Elevator installation according to claim 6, **characterized in that** the bridge (35) is designed as a predetermined breaking point.

8. Elevator installation according to either claim 6 or claim 7, **characterized in that** the securing element (16) comprises a securing region (34) by means of which the securing element (16) is fastened or can be fastened to the carrier (13), and a holding region (37) by means of which the axle (10) is held or can be held by the securing element (16) in the blocking position in the first life cycle, and **in that** the weakened zone connects the securing region (34) to the holding region (37).

9. Elevator installation according to any of claims 6 to 8, **characterized in that** the securing element (16) comprises a securing region (34) by means of which the securing element (16) is fastened or can be fastened to the carrier (13), and a holding region (37) by means of which the axle (10) is held or can be held by the securing element (16) in the blocking position in the first life cycle, the fixing region (34) and the holding region (37) being connected by means of the at least one bridge (34).

10. Elevator installation according to either claim 8 or claim 9, **characterized in that** the securing region (34) has the shape of a ring in plan view.

11. Elevator installation according to any of claims 8 to 10, **characterized in that** the securing region is an inner, annular securing region (34) and **in that** the holding region (37) surrounds the securing region (34) on the outside.

12. Elevator installation according to any of claims 6 to 11, **characterized in that** the securing element (16) has at least two bridges (35).

13. Elevator installation according to claim 11 and any of claims 8 to 12, **characterized in that** the inner, annular securing region (34) is connected to the outer holding region (37) by means of radially and preferably straight bridges (35).

14. Elevator installation according to any of claims 6 to 13, **characterized in that** the bridges (35) are tapered radially inwardly.

15. Elevator installation according to any of claims 8 to 14, **characterized in that** the holding region (37) has a substantially quadrangular outer contour.

16. Elevator installation according to any of claims 1 to 15, **characterized in that** the holding means (15) provided for anti-rotation has an anti-rotational portion (21) which is preferably predefined by a planar surface and is supported on the securing element (16) fastened to the carrier (13).

## Revendications

1. Installation d'ascenseur comportant une cabine (2), un contrepoids (4) et un moyen de support (5) destiné à soutenir la cabine (2) et le contrepoids (4), la cabine (2) et/ou le contrepoids (4) étant reliés, chacun par l'intermédiaire d'au moins une unité de renvoi (7, 8, 9), au moyen de support (5), l'au moins une unité de renvoi (7, 8, 9) présentant au moins une poulie de renvoi (11) et un axe (10) fixé à un support (13), axe sur lequel l'au moins une poulie de renvoi (11) est montée de manière à pouvoir tourner librement, des moyens de retenue (14, 15) entre lesquels est logé le support (13) et permettant la rotation de l'axe (10) par rapport au support (13) étant prévus des deux côtés de l'axe (10), au moins l'un des moyens de retenue (14, 15) destiné au montage non rotatif de l'axe (10) dans un premier cycle de vie étant fixé de manière solidaire en rotation par un moyen de blocage en rotation (16, 17, 21), et au moins une unité de renvoi (7, 8, 9) étant conçue de sorte que, lorsqu'un certain couple est dépassé entre la poulie de renvoi (11) et l'axe (10), les moyens de blocage en rotation libèrent le moyen de retenue associé (15), et l'axe (10) est monté en rotation dans le support (13) dans un second cycle de vie, **caractérisée en ce que** le moyen de blocage en rotation comprend un élément de fixation (16) fixé au support (13) et présentant une zone d'affaiblissement, l'élément de fixation (16) destiné au montage non rotatif de l'axe (10) lors du premier cycle de vie pressurisant l'axe (10) dans une position de blocage et l'élément de fixation (16) étant conçu de sorte que, sous l'action d'une force, lorsqu'un certain couple est dépassé par une déformation et/ou une destruction de la zone d'affaiblissement, la position de blocage de l'axe (10) est désactivée lors du second cycle de vie.

2. Installation d'ascenseur selon la revendication 1, **caractérisée en ce que** l'élément de fixation (16) est un corps constitué de préférence d'une plaque.

3. Installation d'ascenseur selon la revendication 1 ou 2, **caractérisée en ce que** l'élément de fixation (16) est fixé au support (13) par une vis (17).

4. Installation d'ascenseur selon l'une des revendications 1 à 3, **caractérisée en ce que** l'élément de fixation (16) est conçu et fixé au support (13) lors du premier cycle de vie de sorte que l'élément de fixation (16) reste sur le support (13) après la désactivation de la position de blocage lors du second cycle de vie.

5. Installation d'ascenseur selon l'une des revendications 1 à 4, **caractérisée en ce que** la zone d'affaiblissement de l'élément de fixation (16) est réalisée sous la forme d'un point de rupture ou contient un point de rupture.

6. Installation d'ascenseur selon l'une des revendications 1 à 5, **caractérisée en ce que** qu'au moins une nervure (35) est intégrée dans l'élément de fixation (16).

7. Installation d'ascenseur selon la revendication 6, **caractérisée en ce que** la nervure (35) est réalisée sous la forme d'un point de rupture.

8. Installation d'ascenseur selon la revendication 6 ou 7, **caractérisée en ce que** l'élément de fixation (16) comprend une zone de fixation (34) par laquelle l'élément de fixation (16) est fixé ou peut être fixé au support (13), et une zone de retenue (37) par laquelle l'axe (10) est maintenu ou peut être maintenu par l'élément de fixation (16) en position de blocage lors du premier cycle de vie, et **en ce que** la zone d'affaiblissement relie la zone de fixation (34) à la zone de retenue (37).

9. Installation d'ascenseur selon l'une des revendications 6 à 8, **caractérisée en ce que** l'élément de fixation (16) comprend une zone de fixation (34) par laquelle l'élément de fixation (16) est fixé ou peut être fixé au support (13), et une zone de retenue (37) par laquelle l'axe (10) est maintenu ou peut être maintenu par l'élément de fixation (16) en position de blocage lors du premier cycle de vie, la zone de fixation (34) et la zone de retenue (37) étant reliées par l'au moins une nervure (34).

10. Installation d'ascenseur selon la revendication 8 ou 9, **caractérisée en ce que** la zone de fixation (34) présente la forme d'un anneau en vue en de dessus.

11. Installation d'ascenseur selon l'une des revendications 8 à 10, **caractérisée en ce que** la zone de fixation est une zone de fixation annulaire intérieure (34) et **en ce que** la zone de retenue (37) entoure extérieurement la zone de fixation (34).

12. Installation d'ascenseur selon l'une des revendications 6 à 11, **caractérisée en ce que** l'élément de fixation (16) présente au moins deux nervures (35).

13. Installation d'ascenseur selon la revendication 11 et l'une des revendications 8 à 12, **caractérisée en ce que** la zone de fixation annulaire intérieure (34) est reliée à la zone de retenue extérieure (37) par des nervures radiales, de préférence droites (35).

14. Installation d'ascenseur selon l'une des revendications 6 à 13, **caractérisée en ce que** les nervures (35) sont effilées radialement vers l'intérieur.

15. Installation d'ascenseur selon l'une des revendications 8 à 14, **caractérisée en ce que** la zone de retenue (37) présente un contour extérieur sensiblement carré.

16. Installation d'ascenseur selon l'une des revendications 1 à 15, **caractérisée en ce que** le moyen de retenue (15) destiné au blocage en rotation présente une section de blocage en rotation (21) de préférence prédéfinie par une surface plane et soutenue par l'élément de fixation (16) fixé au support (13).
